# EUROPÄISCHE PATENTSCHRIFT

(11) **EP 0 979 977 B1**
(45) Veröffentlichungstag und Bekanntmachung des Hinweises auf die Patenterteilung: **22.06.2005**
(21) Anmeldenummer: 99114951.9
(22) Anmeldetag: 30.07.1999
(51) Int. Cl.: F24F 1/02, F24F 1/04, F24F 13/22

(54) **Transportable Klimaanlage**
Portable air conditioner
Appareil de climatisation transportable

(30) Priorität: 13.08.1998 ES 9801751
(43) Veröffentlichungstag der Anmeldung: 16.02.2000
(73) Patentinhaber: BSH Bosch und Siemens Hausgeräte GmbH, 81739 München (DE)
(72) Erfinder: Arraiza, Jaime, 31011 Pamplona (ES); Gonzales, Juan, 31011 Pamplona (ES); Barcos, Jesus, Estella (Navarra) (ES); Schmülling, Ralf, 59269 Beckum (DE)
(74) Vertreter: Thoma, Lorenz

(56) Entgegenhaltungen:
- GB-A- 2 194 631
- US-A- 5 048 304
- PATENT ABSTRACTS OF JAPAN vol. 017, no. 284 (M-1421), 31. Mai 1993 (1993-05-31) -& JP 05 010551 A (MISAWA HOMES CO LTD), 19. Januar 1993 (1993-01-19)
- PATENT ABSTRACTS OF JAPAN vol. 008, no. 180 (M-318), 18. August 1984 (1984-08-18) -& JP 59 071937 A (MATSUSHITA SEIKO KK), 23. April 1984 (1984-04-23)

## Beschreibung

### Technisches Gebiet der Erfindung

Die Erfindung fügt sich in das technische Gebiet der Klimaanlagen und im besonderen in das Gebiet der transportablen Klimaanlagen ein, die zudem eine Entfeuchtungsfunktion umfassen.

### Stand der Technik

Viele transportable Klimaanlagen (GB-A-2 194 631) weisen eine Funktion zur Entfeuchtung des Raumes auf, in dem sie aufgestellt sind. Solche Klimaanlagen weisen Funktionselemente wie Kondensatoren, Zirkulationspumpen und Kältemittelkompressoren auf, wahlweise Gebläse sowie Systeme zur Ableitung des Wassers, das aus der Entfeuchtung der Klimaanlage stammt. Bei den herkömmlichen transportablen Klimaanlagen wird dieses Wasser abgeleitet, indem die Anlage gestoppt wird und das Wasser durch ein Rohr, das sich im hinteren Abschnitt der Anlage befindet, abgeleitet wird. Dies bringt eine Reihe von Nachteilen für den Benutzer mit sich, die grundlegend darin bestehen, daß sich der Benutzer, um das durch die Entfeuchtung entstehende Wasser ableiten zu können, auf den Boden bücken muß und keinen erhöhten Behälter, wie zum Beispiel einen Eimer, anbringen kann, um das abgelassene Kondenswasser aufzufangen, es sei denn, er hebt die gesamte Anlage auf eine erhöhte Position an.

Jede dieser Alternativen ist für den Benutzer höchst unbequem und kompliziert.

### Aufgabe der Erfindung

Die vorliegende Erfindung macht es sich zur Aufgabe, die zuvor beschriebenen Nachteile der transportablen Klimaanlagen bei der Ableitung des Kondenswassers, das durch die Entfeuchtung der Umgebungsluft des Raumes entsteht, in dem sich die transportable Klimaanlage befindet, mittels einer Anordnung zu beseitigen, die die Ableitung des Wassers mit Hilfe der Beförderungsvorrichtung selbst ermöglicht, wie zum Beispiel einer Pumpe der Anlage, bis zu einem Ablaßpunkt in einer erhöhten Position der Anlage, an dem das Wasser abgelassen werden kann, indem es in einen hohen Behälter überführt wird, ohne die Notwendigkeit, daß der Benutzer sich auf den Boden bücken muß oder die gesamte Anlage anheben muß.

### Beschreibung der Erfindung

Die zuvor beschriebene Aufgabe wird durch die im kennzeichnenden Teil von Anspruch 1 angegebenen Merkmale gelöst. Vorzugsweise ist die Beförderungsvorrichtung als motorbetriebene Pumpe ausgelegt.

Bei einer bevorzugten Ausführungsform der Erfindung ist der Abflußausgang in der Verteilungsvorrichtung angeordnet, vorzugsweise in einer erhöhten Position, die einer Entfernung entspricht, die eine Höhe hat, die der eines Sammelbehälters von hoher Größe entspricht. Vorzugsweise ist die erhöhte Position des Abflußausgangs im Verhältnis zur Aufstellungsebene der Anlage an die Höhe eines Sammelbehälters angepaßt, der nach Art eines Eimers ausgelegt ist.

Gemäß einer bevorzugten Ausführungsform der Erfindung kann der Abflußausgang mit Hilfe eines Einstellmittels betätigt werden, wie zum Beispiel eines Ventils, das in einer ersten Betriebsposition den Strömungsweg zum Abflußausgang öffnen kann und in einer zweiten Betriebsposition einen Strömungsweg vom Behälter zu einer Berieselungsvorrichtung öffnen kann, die einen Teil der Verteilungsvorrichtung bildet, die zur Kühlung des Kondensators dient. Das Einstellmittel kann als eine Verschlußvorrichtung, die von Hand betätigt werden kann, ist, ausgelegt sein, die bei einer Ausführungsform der Erfindung in den Abflußausgang eingefügt ist.

Die Verteilungsvorrichtung kann zum Beispiel wie eine Sammelschale ausgelegt sein, die sich unter dem Verdampfer erstreckt und mit Berieselungsöffnungen versehen ist. Durch diese Berieselungsöffnungen fließt das Wasser über den Kondensator 2 und wird in dem Behälter aufgefangen und gesammelt, der vorzugsweise unter dem Kondensator vorgesehen ist.

### Kurze Beschreibung der Figuren

Im folgenden wird die Erfindung, um ihr Verständnis zu erleichtern, auf der Grundlage der beigefügten Zeichnungen beschrieben, die einen wesentlichen Bestandteil dieser Beschreibung bilden, und in denen
die Figur 1 eine schematische seitliche Schnittansicht einer Ausführungsform der transportablen Klimaanlage gemäß der Erfindung ist; und
die Figur 2 eine schematische Rückansicht im Aufriß der in Figur 1 dargestellten Anlage ist.

### Beschreibung einer Ausführungsform der Erfindung

Die Ausführungsform der transportablen Klimaanlage, die in den Figuren gezeigt ist, umfaßt ein Gehäuse, in dem ein Kompressor 3 für das Kältemittel sowie ein Verdampfer 1 und ein Kondensator 2 vorgesehen sind, denen für ihre Kühlung durch eine Verteilungsvorrichtung 10 zwangsweise Kondenswasser zugeführt wird, das vom Verdampfer 1 tropft und das sich in einem Behälter 4 ansammelt, der sich im unteren Abschnitt des Gehäuses befindet. Der Behälter 4 ist durch eine Verbindungsleitung 9 in Form eines Rohrs mit einem Abflußausgang 6 verbunden, der in der Verteilungsvorrichtung 10 vorgesehen und auf mittlerer Höhe im hinteren Abschnitt des Gehäuses angebracht ist. Um das Wasser vom Behälter 4 zum Abflußausgang 6 anzuheben, ist eine Beförderungsvorrichtung 8 vorgesehen, und zwar eine Pumpe, die durch einen Elektromotor angetrieben wird.

Die Position des Abflußausgangs 6 ist dergestalt, daß das Wasser in einen Sammelbehälter 7, wie zum Beispiel ein herkömmlicher Eimer oder Kübel, ausgegossen werden kann, ohne die Notwendigkeit, die Klimaanlage dafür anzuheben.

Der Abflußausgang 6 kann mit Hilfe eines Einstellmittels 5 geöffnet oder geschlossen werden, wie zum Beispiel eines von Hand zu betätigenden Ventils, das in einer ersten Betriebsposition den Strömungsweg zum Abflußausgang 6 öffnet und in einer zweiten Betriebsposition einen Strömungsweg vom Behälter 4 zur Berieselungsvorrichtung 10 öffnet, die zur Kühlung des Kondensators 2 dient.

Beim Betrieb der Klimaanlage wird das Kondenswasser, das vom Verdampfer 1 tropft, in der Verteilungsvorrichtung 10 aufgefangen, die zum Beispiel wie eine Sammelschale ausgelegt ist, die sich unter dem Verdampfer erstreckt und mit Berieselungsöffnungen versehen ist (in den Figuren nicht gezeigt). Durch diese Berieselungsöffnungen fließt das Wasser über den Kondensator 2 und wird im Behälter 4, der im unteren Abschnitt des Kondensators vorgesehen ist, aufgefangen und gesammelt.

Mit Hilfe des Ventils 5 kann das Wasser, das sich im Behälter 4 angesammelt hat, wieder über die Verteilungsvorrichtung 10 und die Berieselungsvorrichtung geführt werden, um die Wassermenge zu vergrößern, mit der der Kondensator 2 'geduscht' wird und so dazu beizutragen, die Kühlung des Kondensators zu erhöhen, oder es kann durch den Abflußausgang 6 abgelassen werden, wenn die angesammelte Wassermenge im Behälter 4 die zulässige Kapazität überschreitet.

## Patentansprüche

1. Mobiles Klimagerät mit einem Gehäuse, in dem ein Verdampfer (1) und ein Kondensator (2) vorgesehen sind, der zu seiner Kühlung durch eine Verteilungsvorrichtung (10) mit Kondenswasser berieselt wird, das vom Verdampfer (1) tropft und das sich in einem Behälter (4) ansammelt mit einem verschließbaren Abflussausgang (6), **dadurch gekennzeichnet, dass** der Abflußausgang (6) in einer erhöhten Position im Verhältnis zum Behälter (4) angeordnet ist, und das Kondenswasser vom Behälter (4) mittels einer Beförderungseinrichtung (8) durch eine Verbindungsleitung (9) zum Abflussausgang (6) und weiter zu einem Sammelbehälter (7) befördert wird.

2. Mobiles Klimagerät nach Anspruch 1, **dadurch gekennzeichnet, daß** der Abflußausgang (6) in der Verteilungsvorrichtung (10) angebracht ist.

3. Mobiles Klimagerät nach Anspruch 1, **dadurch gekennzeichnet, daß** die erhöhte Position des Abflußausgangs (6) der Anlage eine Entfernung vom unteren Abschnitt der Klimaanlage aufweist, die die Höhe eines Sammelbehälters (7) von hoher Größe hat.

4. Mobiles Klimagerät nach einem der Ansprüche 1 oder 3, **dadurch gekennzeichnet, daß** die erhöhte Position des Abflußausgangs (6) im Verhältnis zur Aufstellungsebene an die Höhe eines Sammelbehälters (7) angepaßt ist, der nach Art eines Eimers ausgelegt ist.

5. Mobiles Klimagerät nach einem der Ansprüche 1 bis 4, **dadurch gekennzeichnet, daß** der Abflußausgang (6) mit Hilfe eines Einstellmittels (5) betätigt werden kann, das in einer ersten Betriebsposition den Strömungsweg zum Abflußausgang (6) öffnet und in einer zweiten Betriebsposition einen Strömungsweg vom Behälter (4) zu einer Berieselungsvorrichtung (10) öffnet, die zur Kühlung des Kondensators (2) dient.

6. Mobiles Klimagerät nach Anspruch 5, **dadurch gekennzeichnet, daß** das Einstellmittel (5) als Verschlußvorrichtung ausgelegt ist, die von Hand betätigt werden kann.

7. Mobiles Klimagerät nach Anspruch 6, **dadurch gekennzeichnet, daß** das Einstellmittel (5) in den Abflußausgang (6) eingefügt ist.

8. Mobiles Klimagerät nach Anspruch 1, **dadurch gekennzeichnet, daß** die Beförderungsvorrichtung (8) als motorbetriebene Pumpe ausgelegt ist.

## Claims

1. Mobile air-conditioning apparatus comprising a housing, in which an evaporator (1) and a condenser (2) are provided, which for cooling thereof is sprinkled by a distributor device (10) with condensation water which drips from the evaporator (1) and collects in a container (4) with a closable outflow outlet (6), **characterised in that** the outflow outlet (6) is arranged in an elevated position in relation to the container (4) and the condensation water is conveyed from the container (4) by means of a conveying device (8) through a connecting line (9) to the outflow exit (6) and further to a collecting container (7).

2. Mobile air-conditioning apparatus according to claim 1, **characterised in that** the outflow outlet (6) is formed in the distributor device (10).

3. Mobile air-conditioning apparatus according to claim 1, **characterised in that** the elevated position of the outflow outlet (6) of the apparatus has a spacing from the lower section of the air-conditioning apparatus which has the height of a collecting container (7) of high size.

4. Mobile air-conditioning apparatus according to one of claims 1 and 3, **characterised in that** the elevated position of the outflow outlet (6) in relation to the support plane is adapted to the height of a collecting container (7) designed in the manner of a bucket.

5. Mobile air-conditioning apparatus according to one of claims 1 to 4, **characterised in that** the outflow outlet (6) can be actuated with the help of a setting means (5), which in a first operating position opens the flow path to the outflow outlet (6) and in a second operating position opens a flow path from the container (4) to a sprinkling device (10), which serves for cooling the condenser (2).

6. Mobile air-conditioning apparatus according to claim 5, **characterised in that** the setting means (5) is designed as a closure device which can be actuated by hand.

7. Mobile air-conditioning apparatus according to claim 6, **characterised in that** the setting means (5) is inserted into the outflow outlet (6).

8. Mobile air-conditioning apparatus according to claim 1, **characterised in that** the conveying device (8) is designed as a motor-driven pump.

## Revendications

1. Appareil de climatisation mobile avec un boîtier, dans lequel un évaporateur (1) et un condenseur (2) sont prévus, lequel est arrosé d'eau condensée par un répartiteur (10) pour son refroidissement, qui s'écoule goutte à goutte de l'évaporateur (1) et qui s'accumule dans un récipient (4) équipé d'une sortie d'évacuation obturable (6), **caractérisé en ce que** la sortie d'évacuation (6) est surélevée par rapport au récipient (4) et **en ce que** l'eau condensée est transportée du récipient (4) au moyen d'un dispositif de transport (8) par une conduite de raccordement (9) vers la sortie d'évacuation (6) et jusqu'à un récipient collecteur (7).

2. Appareil de climatisation mobile selon la revendication 1, **caractérisé en ce que** la sortie d'évacuation (6) est disposée dans le répartiteur (10).

3. Appareil de climatisation mobile selon la revendication 1, **caractérisé en ce que** la surélévation de la sortie d'évacuation (6) de l'installation est éloignée de la section inférieure de l'installation de climatisation d'une hauteur équivalente à celle d'un récipient collecteur (7) de grande taille.

4. Appareil de climatisation mobile selon l'une des revendications 1 ou 3, **caractérisé en ce que** la surélévation de la sortie d'évacuation (6) est adaptée par rapport au plan de montage à la hauteur d'un récipient collecteur (7), conçu en forme de seau.

5. Appareil de climatisation mobile selon l'une des revendications 1 à 4, **caractérisé en ce que** la sortie (6) peut être actionnée à l'aide d'un moyen de réglage (5), qui, dans une première position de service, ouvre le trajet d'écoulement vers la sortie d'évacuation (6) et, dans une seconde position de service, ouvre un trajet d'écoulement du récipient (4) vers un dispositif d'arrosage (10), qui sert à refroidir le condenseur (2).

6. Appareil de climatisation mobile selon la revendication 5, **caractérisé en ce que** le moyen de réglage (5) est conçu comme obturateur à commande manuelle.

7. Appareil de climatisation mobile selon la revendication 6, **caractérisé en ce que** le moyen de réglage (5) est inséré dans la sortie d'évacuation (6).

8. Appareil de climatisation mobile selon la revendication 1, **caractérisé en ce que** le dispositif de transport (8) est conçu comme moto pompe.
